# FASCICULE DE BREVET EUROPEEN

(11) **EP 1 052 154 B1**
(45) Date de publication et mention de la délivrance du brevet: **25.08.2004**
(21) Numéro de dépôt: 00401301.7
(22) Date de dépôt: 12.05.2000
(51) Int. Cl.: B61F 1/10

(54) **Caisse équipée de véhicule notamment ferroviaire**
Wagen, insbesondere Schienenfahrzeug
Carriage, especially railway vehicle

(30) Priorité: 14.05.1999 FR 9906167
(43) Date de publication de la demande: 15.11.2000
(73) Titulaire: Alstom, 75116 Paris (FR)
(72) Inventeur: Devallez, Alain, 59278 Escaut Pont (FR)
(74) Mandataire: de Lambilly Delorme, Marie Pierre

(56) Documents cités:
- EP-A- 0 857 634
- FR-A- 2 345 330
- FR-A- 2 763 552

## Description

L'invention concerne les véhicules à bogie(s) et plus particulièrement une caisse dite « équipée » de véhicule, c'est à dire une caisse incluant le châssis du véhicule et les bogies sur lesquels repose ce châssis.

Les caisses équipées conventionnelles des véhicules ferroviaires comportent un châssis et au moins un bogie sur lequel une partie du châssis est en appui, le châssis étant généralement porté par un bogie au moins à l'une de ses parties d'extrémité, et le plus souvent à chacune de ses deux parties d'extrémités. La solidarisation du châssis au bogie est assurée par des moyens d'appui et de liaison comprenant notamment au moins une traverse de charge, des suspensions secondaires, un pivot à axe vertical, et des dispositifs à bielles.

Plus précisément, les parties d'extrémités du châssis conventionnel sont réalisées sous la forme d'un cadre mécano-soudé de forme générale rectangulaire dont la grande médiane s'étend le long d'un axe longitudinal du châssis ; le cadre mécano-soudé comporte, outre des longerons latéraux formant les grands côtés du rectangle, un longeron central (ou longrine) disposé selon cette grande médiane et une traverse dite « traverse de charge » disposée perpendiculairement à la longrine centrale, dans le plan du châssis, approximativement selon la petite médiane du rectangle ; la face de dessous de la traverse de charge présente notamment des logements de faible profondeur pour l'appui de la partie supérieure des suspensions secondaires, et comporte une boite de pivot ; d'autres pièces du châssis comportent également des organes de connexion pour ceux des moyens d'appui et de liaison qui n'appartiennent pas au châssis.

Le bogie comporte, à sa partie supérieure, généralement, les suspensions secondaires, l'axe du pivot, et un certain nombre de dispositifs à bielles et à tringlerie.

Un tel agencement est par exemple décrit dans la demande de brevet FR-A-2345330.

Il existe des variantes où la traverse de charge est alléqée ou dédoublée.

Malgré les mesures prises pour l'allégement de la traverse de charge, le châssis reste très lourd, et le nombre des points de connexion entre le bogie et le châssis est très élevé, ce qui exige lors de l'assemblage du châssis et des bogies, un grand nombre d'heures de main d'oeuvre.

L'invention a pour but de remédier à ces inconvénients et concerne à cette fin une caisse équipée de véhicule, comportant un châssis et au moins un bogie sur lequel une partie du châssis est en appui et auquel elle est reliée par des moyens d'appui et de liaison comprenant notamment une traverse de charge, des suspensions secondaires, un pivot et des dispositifs à bielles, caractérisée en ce que le bogie comprend la traverse de charge, sur laquelle ladite partie du châssis est en appui, les suspensions secondaires, le pivot et les dispositifs à bielles, et en ce que ladite partie du châssis présente une structure mécano-soudée comportant des pièces assemblées ne comprenant pas de traverse de charge.

Ainsi, le châssis est allégé et un nombre notable de liaisons mécaniques pour la solidarisation du châssis au bogie est supprimé.

La caisse selon l'invention peut de plus présenter une ou plusieurs des caractéristiques suivantes :
- ladite partie de châssis en appui sur un bogie est réalisée sous la forme d'un cadre mécano-soudé, extérieurement de forme générale approximativement rectangulaire, comportant une lumière allongée s'étendant le long de l'axe longitudinal du châssis du véhicule ;
- ladite partie de châssis en appui sur un bogie comporte une lumière allongée présentant une forme approximativement en triangle isocèle s'étendant de part et d'autre de l'axe longitudinal du châssis du véhicule ;
- ladite partie de châssis en appui sur un bogie comporte une lumière délimitée latéralement par des éléments de structure s'étendant approximativement en V de part et d'autre de l'axe longitudinal du châssis ;
- ladite partie de châssis en appui sur un bogie ne comporte pas de longrine centrale ;
- ladite partie de châssis en appui sur un bogie est fixée au bogie par boulonnage ;
- ladite partie de châssis est une partie d'extrémité du châssis ;
- la caisse comporte au moins deux bogies sur lesquels des parties respectives du châssis sont en appui, ces deux bogies comprenant chacun une traverse de charge, les parties du châssis en appui sur ces bogies ne comprenant pas de traverse de charge.

D'autres caractéristiques et avantages de l'invention ressortiront de la description qui va suivre d'une partie d'une caisse de véhicule ferroviaire selon l'invention, illustrée par les dessins joints dans lesquels :
- la figure 1 montre schématiquement en perspective vue de dessous, une partie d'extrémité d'un châssis de véhicule entrant dans la constitution d'une caisse selon la technique antérieure, et
- la figure 2 montre schématiquement en perspective vue de dessous, une partie d'extrémité d'un châssis de véhicule entrant dans la constitution d'une caisse selon l'invention.

La partie A d'extrémité de châssis représentée sur la figure 1, conformément à ce qui était mentionné plus haut, est réalisée sous la forme d'un cadre mécano-soudé approximativement rectangulaire comportant deux longerons latéraux 1 reliés par des poutres 2 constituant les petits côtés du rectangle d'extrémité ; un longeron central 3 appelé aussi longrine centrale est disposé selon la grande médiane du rectangle s'étendant le long de l'axe longitudinal du châssis ; une traverse de charge 4 est disposée perpendiculairement à la longrine centrale, approximativement selon la petite médiane du rectangle ; la traverse de charge 4 présente des logements 41 pour l'appui de la partie supérieure des suspensions secondaires et une boite 42 de pivot ; l'ensemble est recouvert de tôles de platelage.

Sur la figure 2, les éléments correspondant à des éléments de la figure 1 portent les mêmes références numériques.

La partie A d'extrémité de châssis représentée sur la figure 2 est également réalisée sous la forme d'un cadre mécano-soudé extérieurement de forme générale approximativement rectangulaire comportant deux longerons latéraux 1 ; cependant, la poutre de l'extrémité libre du châssis n'existe pas et est remplacée par un assemblage de pièces déterminant une échancrure 5 dans l'extrémité libre du châssis, tandis que subsiste l'autre poutre 2. De plus et surtout, selon l'invention, les pièces assemblées entrant dans la constitution de la structure mécano-soudée de la partie A d'extrémité du châssis ne comprennent pas de traverse de charge ni de longrine centrale, et, à l'emplacement de la traverse de charge 4 et de la longrine centrale 3 du châssis conventionnel, le châssis selon l'invention présente une lumière centrale 6 allongée s'étendant le long de la grande médiane du rectangle selon l'axe longitudinal du châssis ; cette lumière 6 s'étend plus précisément de la poutre 2 à l'assemblage de pièces remplaçant la poutre d'extrémité libre de la figure 1.

La lumière centrale 6 allongée longitudinalement, de la partie d'extrémité du châssis, présente une forme approximativement en triangle isocèle dont l'angle au sommet est limité par l'assemblage de pièces de l'extrémité libre et dont les côtés égaux partant du sommet s'évasent jusqu'à la poutre 2.

Elle est délimitée latéralement par des éléments de structure 7 métalliques pliés et soudés s'étendant approximativement en V de part et d'autre de l'axe longitudinal du châssis, dont l'extrémité approximativement en pointe est tournée vers l'extrémité du châssis et aboutit à une plaque 8 constituant le fond de l'échancrure 5, et dont les extrémités écartées des branches aboutissent à la poutre 2.

Grâce à l'absence de la traverse de charge et de la longrine centrale de chaque partie du châssis en appui sur un bogie, le châssis est notablement allégé.

Cet arrangement permet, selon l'invention, d'intégrer au bogie (non représenté sur les dessins) une grande partie des moyens d'appui et de liaison assurant la solidarisation du châssis au bogie, et notamment la traverse de charge permettant l'appui d'une partie du châssis sur le bogie et dont la face de dessous est munie d'une boite de pivot, en plus des suspensions secondaires sur lesquelles est disposée la traverse de charge, du pivot, et des dispositifs à bielles. Ainsi, le bogie comprend pratiquement toutes les interfaces mécaniques caisse-bogie liées à la suspension secondaire.

La traverse de charge du bogie est positionnée par rapport à la partie du châssis qui est supportée par le bogie, dans des lamages 91 entourant des perçages 92 prévus dans la face de dessous de cette partie du châssis, et lui est fixée par boulonnage.

Grâce à cet arrangement, globalement, le nombre des connexions mécaniques entre le châssis et le bogie est réduit d'un nombre non négligeable, de l'ordre d'une dizaine. Outre le gain de main d'oeuvre procuré par cette simplification, au moment de la solidarisation du châssis au(x) bogie(s), la réduction du nombre de connexions et la suppression de la longrine centrale du châssis permettent un allégement sensible de la caisse, d'environ 200kg par bogie. Enfin, l'invention permet une rationalisation et une meilleure répartition des tâches des centres de production en séparant nettement l'activité « construction de châssis » et l'activité « fabrication de bogies équipés ».

## Revendications

1. Caisse équipée de véhicule, comportant un châssis et au moins un bogie, sur lequel une partie (A) du châssis est en appui et auquel elle est reliée par des moyens d'appui et de liaison comprenant notamment une traverse de charge, des suspensions secondaires, un pivot et des dispositifs à bielles, **caractérisée en ce que** le bogie comprend la traverse de charge, sur laquelle ladite partie (A) du châssis est en appui, les suspensions secondaires, le pivot et les dispositifs à bielles, et **en ce que** ladite partie (A) du châssis présente une structure mécano-soudée comportant des pièces (1, 2, 7, 8) assemblées ne comprenant pas de traverse de charge.

2. Caisse équipée de véhicule selon la revendication 1, **caractérisée en ce que** ladite partie (A) de châssis en appui sur un bogie est réalisée sous la forme d'un cadre mécano-soudé, extérieurement de forme générale approximativement rectangulaire, comportant une lumière (6) allongée s'étendant le long de l'axe longitudinal du châssis du véhicule.

3. Caisse équipée de véhicule selon l'une quelconque des revendications 1 et 2, **caractérisée en ce que** ladite partie (A) du châssis en appui sur un bogie comporte une lumière (6) allongée présentant une forme approximativement en triangle isocèle s'étendant de part et d'autre de l'axe longitudinal du châssis du véhicule.

4. Caisse équipée de véhicule selon l'une quelconque des revendications 1 à 3, **caractérisée en ce que** ladite partie (A) de châssis en appui sur un bogie comporte une lumière (6) délimitée latéralement par des éléments de structure (7) s'étendant approximativement en V de part et d'autre de l'axe longitudinal du châssis.

5. Caisse équipée de véhicule selon l'une quelconque des revendications 1 à 4, **caractérisée en ce que** ladite partie (A) de châssis en appui sur un bogie ne comporte pas de longrine centrale.

6. Caisse équipée de véhicule selon l'une quelconque des revendications 1 à 5, **caractérisée en ce que** ladite partie (A) de châssis en appui sur un bogie est fixée au bogie par boulonnage.

7. Caisse équipée de véhicule selon l'une quelconque des revendications 1 à 6, **caractérisée en ce que** ladite partie (A) de châssis est une partie d'extrémité du châssis.

8. Caisse équipée de véhicule selon l'une quelconque des revendications 1 à 7, **caractérisée en ce qu'**elle comporte au moins deux bogies sur lesquels des parties (A) respectives du châssis sont en appui, ces deux bogies comprenant chacun une traverse de charge, les parties (A) du châssis en appui sur ces bogies ne comprenant pas de traverse de charge.

## Patentansprüche

1. Wagen, insbesondere Schienenfahrzeug, der ein Untergestell und mindestens ein Drehgestell besitzt, auf dem ein Teil (A) des Untergestelles aufliegt, und mit dem er mittels Auflageelementen und Verbindungselementen verbunden ist, die insbesondere einen Querträger, sekundäre Aufhängungen, einen Drehzapfen und Treibstangen besitzen, **dadurch gekennzeichnet, dass** das Drehgestell den Querträger, auf dem der Teil (A) des Untergestelles aufliegt, die sekundären Aufhängungen, den Drehzapfen und die Treibstangen aufweist, und dass der Teil (A) des Untergestelles eine mechanisch aufgeschweißte Struktur besitzt, welche die zusammengefügten Teile (1, 2, 7, 8) aufweist, die keinen Querträger haben.

2. Wagen, insbesondere Schienenfahrzeug, nach Anspruch 1, **dadurch gekennzeichnet, dass** der Teil (A) des Untergestelles, der auf einem Drehgestell aufliegt, in Form eines mechanisch aufgeschweißten Rahmens hergestellt wird, der im allgemeinen ungefähr die äußere Form eines Rechteckes besitzt, und ein Langloch (6) aufweist, das sich entlang der Längsachse des Untergestelles des Fahrzeuges erstreckt.

3. Wagen, insbesondere Schienenfahrzeug, nach einem der vorhergehenden Ansprüche 1 und 2, **dadurch gekennzeichnet, dass** der Teil (A) des Untergestelles, der auf dem Drehgestell aufliegt, ein Langloch (6) besitzt, das ungefähr die Form eines gleichschenkligen Dreieckes hat, welches sich zu beiden Seiten der Längsachse des Untergestelles des Fahrzeuges erstreckt.

4. Wagen, insbesondere Schienenfahrzeug, nach einem der vorhergehenden Ansprüche 1 bis 3, **dadurch gekennzeichnet, dass** der Teil (A) des Untergestelles, das auf einem Drehgestell aufliegt, ein Langloch (6) besitzt, das seitlich durch Strukturelemente (7) begrenzt wird, die sich ungefähr in einem V zu beiden Seiten der Längsachse des Untergestelles erstrecken.

5. Wagen, insbesondere Schienenfahrzeug, nach einem der vorhergehenden Ansprüche 1 bis 4, **dadurch gekennzeichnet, dass** der Teil (A) des Untergestelles, das auf dem Drehgestell aufliegt, keinen Längsträger in der Mitte aufweist.

6. Wagen, insbesondere Schienenfahrzeug, nach einem der vorhergehenden Ansprüche 1 bis 5, **dadurch gekennzeichnet, dass** der Teil (A) des Untergestelles, der auf einem Drehgestell aufliegt, mittels Schraubverbindungen an dem Drehgestell befestigt wird.

7. Wagen, insbesondere Schienenfahrzeug, nach einem der vorhergehenden Ansprüche 1 bis 6, **dadurch gekennzeichnet, dass** es sich bei dem Teil (A) des Untergestelles um ein Ende des Untergestelles handelt.

8. Wagen, insbesondere Schienenfahrzeug, nach einem der vorhergehenden Ansprüche 1 bis 7, **dadurch gekennzeichnet, dass** er mindestens zwei Drehgestelle besitzt, auf denen die jeweiligen Teile (A) des Untergestelles aufliegen, wobei diese beiden Diehgestelle jeweils einen Querträger besitzen, wobei die Teile (A) des Untergestelles, das auf diesen Drehgestellen aufliegt, keinen Querträger besitzen.

## Claims

1. A fitted vehicle body including a frame and at least one bogie on which a portion (A) of the frame bears and to which it is connected by bearing and coupling means comprising, in particular, a load-bearing crosspiece, a secondary suspension, a pivot, and linkages, said fitted vehicle body being **characterized in that** the bogie includes the load-bearing crosspiece on which said portion (A) of the frame bears, the secondary suspension, the pivot, and the linkages, and **in that** said portion (A) of the frame has an all-welded structure comprising assembled-together parts (1, 2, 7, 8) not including the load-bearing crosspiece.

2. A fitted vehicle body according to claim 1, **characterized in that** said portion (A) of frame that bears on a bogie is implemented in the form of an all-welded sub-frame, whose overall outside shape is substantially rectangular, and that is provided with an elongate hole (6) which extends along the longitudinal axis of the frame of the vehicle.

3. A fitted vehicle body according to claim 1 or 2, **characterized in that** the portion (A) of the frame that bears on a bogie is provided with an elongate hole (6) that is substantially in the shape of an isosceles triangle and that extends on either side of the longitudinal axis of the frame of the vehicle.

4. A fitted vehicle body according to any one of claims 1 to 3, **characterized in that** said portion (A) of frame that bears on a bogie is provided with a hole (6) delimited laterally by structural elements (7) extending to form substantially a V on either side of the longitudinal axis of the frame.

5. A fitted vehicle frame according to any one of claims 1 to 4, **characterized in that** said portion (A) of frame that bears on a bogie does not include a central sole bar.

6. A fitted vehicle frame according to any one of claims 1 to 5, **characterized in that** said portion (A) of frame that bears on a bogie is fixed to the bogie by bolting.

7. A fitted vehicle body according to any one of claims 1 to 6, **characterized in that** said portion (A) of frame is an end portion of the frame.

8. A fitted vehicle body according to any one of claims 1 to 7, **characterized in that** it includes at least two bogies on which respective portions (A) of frame bear, each of the two bogies including a load-bearing crosspiece, the portions (A) of frame that bear on the bogies not including any load-bearing crosspiece.
